# EUROPÄISCHE PATENTSCHRIFT

(11) **EP 0 106 992 B1**
(45) Veröffentlichungstag und Bekanntmachung des Hinweises auf die Patenterteilung: **27.08.1986**
(21) Anmeldenummer: 83108812.5
(22) Anmeldetag: 07.09.1983
(51) Int. Cl.: H01R 43/00

(54) **Kontaktelement für elektrische Steckverbindungen und Verfahren zur Herstellung eines derartigen Kontaktelementes**
Contact element for electrical plug connections and a method of making such a contact
Elément de contact pour des connexions électriques à fiche et méthode de fabrication d'un tel contact

(30) Priorität: 07.10.1982 DE 3237159
(43) Veröffentlichungstag der Anmeldung: 02.05.1984
(73) Patentinhaber: HARTING ELEKTRONIK GmbH, 32325 Espelkamp (DE)
(72) Erfinder: Harting, Dietmar, Dipl. Kauf., D-4992 Espelkamp (DE); Nagel, Hans, Dipl.-Ing., D-4952 Porta Westfalica (DE); Brock, Karl-Heinz, D-4905 Spenge (DE)

## Beschreibung

Die Erfindung betrifft ein Kontaktelement aus mindestens zwei mechanisch und elektrisch verbundenen Teilen für elektrische Steckverbindungen, insbesondere Stift- oder Buchsenelement zum Anquetschen an elektrische Leiter, wobei ein aus Blechmaterial gestanztes und mit einem rohrförmigen Ansatz versehenes, im Leiteranschluss- bereich seitlich offenes, im wesentlichen U-förmiges Leiteranschlussteil vorgesehen ist, das mit seinem rohrförmigen Ansatz mit einem aus Massivmaterial hergestellten Stift- oder Buchsenteil an dessen der Steckseite abgewandten Ende verbunden ist, sowie ein Verfahren zur Herstellung eines als Bandware verarbeitungsfähigen Kontaktelementes.

Bei derartigen Kontaktelementen ist es erforderlich, dass das Kontaktelement mit einem präzisen Führungsbereich für die genaue Positionierung in vorbestimmten Aufnahmeöffnungen eines Isoliergehäuses versehen ist, während ein hinterer Bereich zum Anquetschen eines elektrischen Leiters vorgesehen ist.

Es ist bekannt, derartige Kontaktelemente als Drehteile in Form von Massiv-Kontakten herzustellen.Diese Kontakte weisen aufgrund der hohen Herstellungsgenauigkeit von Drehteilen gute Führungs- und Positioniereigenschaften beim Einsetzen in Isoliergehäuse auf.

Es sind weiterhin Kontaktelemente bekannt, die aus einem Blechmaterial gestanzt und anschliessend durch Prägevorgänge mit äusseren Abmessungen ähnlich denen der Massivkontakte versehen sind. Bei derartigen Kontaktelementen ist der Leiteranschluss-Bereich (Quetschbereich) in der Art eines einseitig offenen «U's» geformt.

Bei der Verarbeitung derartiger Kontakte weisen die beiden Kontaktarten, jeweils für sich betrachtet, besondere Vorteile auf.

Ein Massiv-Kontakt zeichnet sich durch einen äusserst präzise herzustellenden Führungsbereich aus. Weiterhin ist es bei einem Massivkontakt-Buchsenteil ohne besonders aufwendige Massnahmen möglich, den Einführungsbereich für den Gegensteckerstift mit einem geschlossenen, ringförmigen Eingangsbereich zu versehen. Jedoch ist die Verarbeitung derartiger Kontakte für den Anwender relativ aufwendig, da diese Kontaktelemente bei deren Herstellung als Einzelkontakte anfallen und für die automatische Verarbeitung (Anquetschen der elektrischen Leiter) besondere Vorkehrungen getroffen werden müssen, um die Anschlussdrähte in den üblicherweise rohrförmig geschlossenen Leiteranschlussbereich axial einzuführen. Bei der Verarbeitung von elektrischen Leitern in Form von Litzen müssen diese beispielsweise zur Vermeidung des Aufspleissens, vor dem Einführen in den Quetschbereich sorgfältig verdrillt werden.

Ein aus Blechmaterial gestanzter und geprägter Kontakt weist demgegenüber besondere Vorteile hinsichtlich der Verarbeitbarkeit auf, da der Leiteranschlussbereich vorzugsweise in der Form eines halboffenen U's ausgebildet ist und die anzuschliessenden Leiter daher von der Seite her in diesen Quetschbereich eingelegt werden können.

Ein weiterer Vorteil derartiger Blechkontakte ist es, dass diese Kontakte bedingt durch den Herstellungsprozess zusammenhängend als Bandware erstellt werden können und daher besonders vorteilhaft für die automatisierte Weiterverarbeitung sind.

Aus der DE-A-30 23 232 ist ein Kontaktelement bekanntgeworden, das im wesentlichen aus einem Massiv-Kontaktteil und einem Blech-Kontaktteil, die miteinander verbunden sind, besteht. Dieses Kontaktelement vereinigt die Vorteile eines Massivkontaktes mit den Vorteilen eines Blechkontaktes, ohne deren jeweilige Nachteile aufzuweisen.

Das bekannte Kontaktelement ist mit einem Massiv-Teil versehen, das einen Zapfen aufweist, über den ein rohrförmiger Ansatz des Blechkontaktteiles geschoben ist.

Die Verbindung der beiden Teile erfolgt durch eine Schweiss- oder Lötverbindung. Eine derartige Schweiss- oder Lötverbindung stellt im Herstellungsablauf eines solchen Kontaktelementes jedoch einen «artfremden» Verfahrensschritt dar und erweist sich als aufwendig und daher kostspielig. Darüber hinaus ist bei einem Kontaktelement, das in seiner Länge möglichst klein gehalten werden soll, der Materialbereich, in dem die Schweissverbindung erstellt werden kann, sehr klein und es sind hier, insbesondere da es sich um relativ dünne Blechteile handelt, aufwendige «Laser-Schweissverfahren» nötig, um mit der Schweissverbindung die erforderliche Festigkeit zu erzielen.

Bei nicht ordnungsgemässer Schweissverbindung werden die Trennkräfte zwischen den beiden Kontaktteilen oftmals geringer sein, als die Leiterauszugskräfte aus der Quetschzone, so dass die Festigkeit der Verbindung als nicht ausreichend angesehen werden muss.

Der Erfindung liegt nunmehr die Aufgabe zugrunde, ein Kontaktelement zu schaffen, das aus einem Massiv-Kontaktteil und einem Blech-Kontaktteil zusammengefügt ist, wobei die Verbindung der beiden Teile elektrisch und mechanisch stabil ist und wobei diese Verbindung ohne aufwendige Schweissvorgänge ermöglicht wird.

Diese Aufgabe wird erfindungsgemäss dadurch gelöst, dass das Stift- oder Buchsenteil an seinem der Steckseite abgewandten Ende mit einer axialen, konzentrischen Bohrung versehen ist, in die der rohrförmige Ansatz des Leiteranschlussteils in satter Passung eingeschoben ist und dass zur elektrischen und mechanischen Verbindung ein stiftförmiges Klemmteil in den Hohlraum des rohrförmigen Ansatzes eingepresst ist.

Weitere vorteilhafte Ausführungsformen des erfindungsgemässen Kontaktelementes sind in den Ansprüchen 2 bis 4 erläutert.

Eine weitere Aufgabe der Erfindung bestand darin, eine Verbindung der beiden Kontaktteile zu schaffen, bei der die Trennkräfte (axiale Zugkräfte) der beiden Kontaktteile mit Sicherheit grösser sind, als die Leiterauszugskräfte eines angequetschten Leiters. Diese Aufgabe wird erfindungsgemäss dadurch gelöst, dass die Bohrungstiefe der Bohrung im Massiv-Kontaktteil gleich oder geringfügig grösser als die Länge des Einpressstiftes ist,
dass der Einpressstift vollständig bis zum Grunde der Bohrung eingeschoben ist,
und dass der über das Stiftende hinausragende, bzw. den kegelförmigen Stiftbereich überragende Teil des Massiv-Kontaktteiles als Prägerand ausgebildet und an den Einpressstift angeprägt ist, wobei gleichzeitig das Blechmaterial des rohrförmigen Ansatzes des Leiteranschlussteiles mit verformt (geprägt) und zwischen Einpressstift und geprägtem Massiv- Kontaktteil- Rand eingeklemmt wird.

Weitere vorteilhafte Ausführungen des erfindungsgemässen Kontaktelementes sind in den Ansprüchen 6 und 7 näher erläutert.

Da für die automatische Verarbeitung von Kontaktelementen die Vorkonfektionierung von Kontaktelementen in Form eines Bandes bzw. Gurtes äusserst vorteilhaft ist, liegt der Erfindung ferner die Aufgabe zugrunde, ein Verfahren zur Herstellung eines als Bandware herzustellenden Kontaktelementes zu schaffen.

Diese Aufgabe wird für ein Verfahren der eingangs genannten Art durch die Kennzeichen des Anspruches 8 gelöst.

Die mit der Erfindung erzielten Vorteile bestehen insbesondere darin, dass ein Kontaktelement geschaffen wurde, dass aus einem Massiv-Kontaktteil und einem Blechkontaktteil zusammengefügt ist, wobei die dauerhafte, mechanisch und elektrisch stabile Verbindung der beiden Kontaktteile ohne einen «artfremden» Schweiss- bzw. Lötvorgang erfolgt. Dabei weist die Verbindungsstelle zwischen Massiv- und Blechkontaktteil hohe Festigkeit auf, so dass die bei axialer Zugkraft erforderlichen Trennkräfte grösser sind als die Leiterauszugskraft eines angequetschten Leiters, d.h. dass bei Zugbeanspruchung eher der angeschlossene Leiter ausreisst, als dass die Verbindungsstelle getrennt wird. Ein weiterer Vorteil des erfindungsgemässen Kontaktelementes ist darin zu sehen, dass die Halterungs- und Führungseinrichtungen, die beim Einsetzen in einen Isolierkörper ausschlaggebend sind, am Massiv-Kontaktteil angeordnet sind, so dass die Vorteile, nämlich präzise Halterungs- und Führungseigenschaften, die den bislang bekannten Massiv-Kontaktelementen zu eigen sind, auch bei diesem Kontaktelement vorhanden sind. Ein derartiges Kontaktelement kann daher ohne weiteres gegen ein herkömmliches Massiv-Kontaktelement ausgetauscht werden, ohne dass neue Isolierkörper mit abgeänderten Kontaktkammerabmessungen erforderlich sind. Durch den Blechkontaktteil dieses Kontaktelementes ist eine Herstellung als «Bandkontakt» und somit die rationelle Verarbeitung in automatisierten Leiter-Anschluss-Maschinen möglich.

Ein Ausführungsbeispiel der Erfindung ist in der Zeichnung dargestellt und wird im folgenden näher beschrieben.

Es zeigen
Fig. 1 die Ansicht eines Stift-Kontaktteiles, eines Leiteranschlussteiles und eines Einpressstiftes vor dem Zusammenfügen,
Fig. 2 die Ansicht eines Stift- Kontaktelementes,
Fig. 3 die Ansicht eines Stift-Kontaktteiles im Teilschnitt,
Fig. 4 die Ansicht eines Buchsen-Kontaktteiles im Teilschnitt,
Fig. 5 die Ansicht eines Kontaktelement-Bandes in den verschiedenen Stufen des Herstellungsablaufes, und
Fig. 6 die Ansicht eines in eine Kontaktkammer eines Isolierkörpers eingesetzten Stift-Kontaktelementes im Schnitt.

In der Fig. 1 ist ein Stift-Kontaktteil 1, ein Leiteranschlussteil 2 und ein Einpressstift 3 dargestellt. Das Stiftkontaktteil ist ein als Drehteil hergestelltes Massiv-Kontaktteil und mit dem stiftförmigen Kontaktbereich 4, einer Ringnut 5 zur Aufnahme eines elastischen Rastelementes, einem abgestuften Bund 6, 6', sowie einer konzentrischen Bohrung 7 versehen. Dabei dienen die Aussenflächen 8, 8' des Bundes 6, 6' der Führung und Zentrierung des Kontaktelementes beim Einsatz in eine Aufnahmeöffnung eines, hier nicht näher dargestellten, Isoliergehäuses, wobei die Schulter 9 des Bundes 6 als Auflageschulter in der Aufnahmeöffnung dient. Weiterhin ist das Massiv-Kontaktteil 1 mit einem Prägerand 10 versehen, dessen Bestimmung weiter unten erläutert wird.

Das Leiteranschlussteil 2 ist ein aus Blechmaterial geformtes Stanz-Biegeteil und mit einem seitwärts offenen, U-förmigen Leiteranschlussbereich 11, sowie einem rohrförmigen, axial geschlitzten Ansatz 12 versehen. Dabei ist der U-förmige Leiteranschlussbereich, wie bei den an sich bekannten Blechkontaktelementen für anquetschbare Leiter, mit einem Teilbereich 13 für das Anquetschen des Leitermaterials, sowie einem Teilbereich 14 zum Umfassen und Abfangen der Leiterisolation ausgebildet. Der Durchmesser des rohrförmigen Ansatzes 12 ist geringfügig grösser ausgebildet als der Innendurchmesser der Bohrung 7 des Massiv-Kontaktteiles, wobei gleichzeitig der axiale Schlitz 15 in seiner Breite so bemessen ist, dass beim späteren Einfügen des Ansatzes in die Bohrung 7 die Schlitzkanten 16 sich aufeinanderzubewegen können, bei toleranzbedingten kleinsten Bohrungsdurchmessern jedoch allenfalls zur gegenseitigen Anlage gelangen. Zur Erleichterung des Einführens des Ansatzes in die Bohrung 7 ist dieser mit der Einführungsschräge 17 versehen.

Der Einpressstift 3 ist im vorliegenden Ausführungsbeispiel als zylindrischer Massivstift ausgebildet, der an seinen Enden mit dem Konus 18 versehen ist. Zur Vereinfachung der Handhabung ist der Konus an beiden Stiftenden vorgesehen, damit beim Einführen des Stiftes nicht auf dessen richtige Lage geachtet werden muss. Funktionsmässig wichtig ist an sich nur der Konus auf der rechten Seite der Abb., wobei jedoch die konische Ausbildung des anderen Endes auch zur Erleichterung des Einführens des Stiftes dient.

In der Fig. 2 ist das vollständig zusammengefügte Kontaktelement dargestellt. Dabei ist das Leiteranschlussteil 2 mit seinem rohrförmigen Ansatz 12 in die Bohrung 7 des Massiv-Kontaktteiles eingeschoben, wobei der Ansatz vollständig in diese Bohrung eingedrückt ist. Beim Eindrükken des Ansatzes in die Bohrung wurde der Durchmesser des Ansatzes, der vorteilhafterweise geringfügig grösser als der Bohrungsdurchmesser ausgeführt ist, bis auf den Bohrungsdurchmesser verringert. Ermöglicht wird das federelastische Zusammendrücken des Ansatzes zum einen durch entsprechend federelastisches Material des Leiteranschlussteiles und zum anderen durch den axialen Schlitz 15 im Ansatz selbst, dessen Breite beim Zusammendrücken verringert wird. (Im Extremfall bis zur gegenseitigen Anlage der Schlitzkanten 16).

Hierdurch wird erreicht, dass in diesem Fertigungsstadium Stiftteil und Leiteranschlussteil bereits eine klemmende Verbindung aufweisen und bei weiteren Verarbeitungsabläufen nicht mehr auseinanderfallen. Grundsätzlich ist es zwar denkbar und möglich, die Klemm-Verbindung erst durch Aufweitung des Ansatzes beim Eintreiben des Einpresstiftes 3 zu erzielen, jedoch hat sich die vorstehend erwähnte Ausbildung des Ansatzes und die damit verbundene Verfahrensweise als besonders vorteilhaft herausgestellt.

Anschliessend wird der Einpressstift 3 in den Hohlraum 19 des rohrförmigen Ansatzes eingefügt und eingepresst. Bei entsprechender Ausbildung des Einpressstiftes 3 (im wesentlichen Durchmesser, gegebenenfalls Oberflächengestaltung mit Riffelung, Ringkerben o.ä.) wird nunmehr bereits eine Klemmverbindung zwischen Massiv-Kontakttei) 1,1' und Leiteranschlussteil 2 erzielt, die eine dauerhafte, elektrische und mechanische stabile Verbindung der beiden Kontaktteile gewährleistet.

Um die Haltekräfte, und somit die Trennkräfte bei axialen Zugbeanspruchungen, zwischen den beiden Kontaktteilen noch weiter zu erhöhen, ist neben der im wesentlichen kraftschlüssigen Verbindung der beiden Teile auch eine formschlüssige Verbindung vorgesehen. Hierzu ist am Massiv-Kontaktteil 1,1'ein Prägerand 10 vorgesehen, der in einem anschliessenden Prägevorgang, in Richtung auf den Konus 18 des Einpressstiftes zu, angeprägt wird. Dabei wird gleichzeitig das in diesem Bereich befindliche Material des rohrförmigen Ansatzes in Richtung auf den Konus zu, einwärts gebogen. Zur weiteren Erhöhung der zur Trennung der beiden Kontaktteile erforderlichen Kraft ist darüber hinaus im Bereich der Anbindungsstelle des rohrförmigen Ansatzes an den Leiteranschlussbereich eine Sicke 20 vorgesehen. Beim Anprägen des Prägerandes 10 wird dieser in diese Sicke hineingedrückt und es wird eine zusätzliche Verankerung der beiden Kontaktteile in diesem Bereich durch Eingreifen der Kante 21 des Prägerandes in die Sicke erzielt.

Wie an sich ohne weitere Erläuterungen der Fig. 2 entnehmbar ist, ist der rohrförmige Ansatz des Leiteranschlussteiles und damit dieses Teil selbst nunmehr fest in dem Massiv-Kontaktteil verankert. Ein Ausreissen des Leiteranschlussteiles aus dem Massiv-Kontaktteil ist nur bei Aufbringung sehr grosser Zugkräfte möglich, wobei sich herausgestellt hat, dass im allgemeinen eher das Leiteranschlussteil im Anbindungsbereich des rohrförmigen Ansatzes abreisst, bzw. dass, wenn ein Leiter im Leiteranschlussteil angequetscht ist, dieser aus der Quetschzone ausreisst bzw. abreisst, so dass die Verbindung von Massiv-Kontaktteil und Leiteranschlussteil als allen Anwendungsfällen gerecht angesehen werden kann.

In den Fig. 3 und 4 sind Massiv-Stiftkontaktteil 1 und ein Massiv-Buchsenkontaktteil 1' der besseren Übersicht halber nochmals dargestellt. Das in Fig. 4 gezeigte Buchsenkontaktteil 1' entspricht in seiner wesentlichen Formgebung dem Stift- Kontaktteil 1, lediglich der Steck-Kontaktierungsbereich 22 ist als Buchsenteil ausgebildet. Dabei ist die rohrförmige Kontaktbuchse mit einem axialen Schlitz 23 versehen, der jedoch nicht bis zur Vorderkante der Buchse durchgehend ausgeführt ist, so dass ein ringförmig geschlossener Kontakteinführungsbereich 24 bestehen bleibt. Ein seitlicher Schlitz 25 von der Aussenfläche der Kontaktbuchse zum axialen Schlitz 23 ermöglicht das seitliche Federn der Federlasche 26. Durch den ringförmigen, geschlossenen Kontakt-Einführungsbereich 24 dieser Kontaktbuchse wird verhindert, dass bei nicht genau axialem Einführen eines Kontaktstiftes in eine derartige Kontaktbuchse, der Kontaktstift auf die Federlasche aufsetzt und diese deformiert bzw. nach aussen hin überdehnt.

In der Fig. 5 sind die einzelnen Phasen der Herstellung eines erfindungsgemässen Kontaktelementes dargestellt, wobei nachfolgend die äusserst vorteilhafte Herstellung von an einem Trägerband zusammenhängenden Kontaktelementen in den wesentlichsten Verfahrensstufen erläutert wird.

In der Verfahrensstufe A wird aus einem bandförmigen Kontaktmaterial 27 (Blechmaterial) die äussere Kontur des Leiteranschlussteiles ausgestanzt. In der nachfolgenden Stufe B wird das Leiteranschlussteil 2 durch einen Biege/Prägevorgang geformt, wobei der rohrförmige Ansatz 12 ausgebildet und gegebenenfalls mit der Einführungsschräge 17 versehen wird. In der Stufe C wird das in separaten Arbeitsgängen bereits geformte Massiv-Stift-/oder -Buchsenteil 1, l' auf den rohrförmigen Ansatz 12 aufgeschoben und in der Stufe D wird der Einpressstift 3 in den Hohlraum 19 des rohrförmigen Ansatzes eingepresst. In der nachfolgenden Stufe E wird der Prägerand 10 des Massivkontaktteiles unter Mitverformung eines Randbereiches des rohrförmigen Ansatzes an den Konus 18 des Einpressstiftes angedrückt (angeprägt, bzw. angerollt). In der anschliessenden Stufe F wird das Rastelement 28 auf den Kontakt 1,1' in die Nut 5 eingeschnappt und es steht nunmehr das komplette Kontaktelement zur Verfügung.

In der Fig. 6 ist ein Kontaktelement dargestellt, das in eine Kontaktkammer eines Isolierkörpers 28 eingesetzt ist. Das Kontaktelement ist mit dem angequetschten elektrischen Leiter 30 versehen und wird über die Aussenflächen 8, 8' des Bundes 6,6' in der entsprechend geformten Kontaktkammer- öffnung seitlich geführt.

Die axiale Führung und Halterung des Kontaktelementes erfolgt einerseits über die Schulter 9 des Bundes 6 und andererseits über das Rastelement 28, das hinter der durch eine Ausnehmung im oberen Teil des Isolierkörpers gebildeten Rastschulter 31 verrastet.

## Patentansprüche

1. Kontaktelement bestehend aus mindestens zwei mechanisch und elektrisch verbundenen Teilen für elektrische Steckverbindungen, insbesondere Stift- oder Buchsenelement zum Anquetschen an elektrische Leiter, wobei ein aus Blech-Material gestanztes und mit einem rohrförmigen Ansatz (12) versehenes, im Leiteranschlussbereich (11) seitlich offenes, im wesentlichen U-förmiges Leiteranschlussteil (2) vorgesehen ist, das mit seinem rohrförmigen Ansatz (12) mit einem aus Massiv-Material hergestellten Stift- oder Buchsenteil (1, 1') an dessen der Steckseite abgewandten Ende verbunden ist, dadurch gekennzeichnet, dass das Stift- oder Buchsenteil (1,1') an seinem der Steckseite abgewandten Ende mit einer axialen, konzentrischen Bohrung (7) versehen ist, in die der rohrförmige Ansatz (12) des Leiteranschlussteiles (2) in satter Passung eingeschoben ist und dass zur elektrischen und mechanischen Verbindung ein stiftförmiges Klemmteil (3) in den Hohlraum (19) des rohrförmigen Ansatzes (12) eingepresst ist.

2. Kontaktelement nach Anspruch 1, dadurch gekennzeichnet, dass der rohrförmige Ansatz (12) des Leiteranschlussteiles (2) als längsgeschlitztes Rohrstück ausgebildet ist, dass der Aussendurchmesser des Ansatzes (12) vor dem Einfügen in die Bohrung (7) des Massiv-Kontaktteiles grösser als der Durchmesser dieser Bohrung ist, dass das Rohrstück (12) selbst federelastische Eigenschaften aufweist, derart, dass beim Einfügen des Rohrstückes in die Massiv-Kontaktteil-Bohrung das Rohrstück unter Verringerung seines Durchmessers und Aufeinanderzubewegen der Schlitzkanten (16), ggf. bis die Schlitzbreite gegen Null geht und die Kanten in gegenseitige Anlage gelangen, zusammengepresst wird.

3. Kontaktelement nach Anspruch 1 oder 2, dadurch gekennzeichnet, dass der vordere Bereich des rohrförmigen Ansatzes (12) mit einer Einführschräge (17) versehen ist.

4. Kontaktelement nach einem der vorstehenden Ansprüche, dadurch gekennzeichnet, dass das stiftförmige Klemmteil (3) als zylindrischer Einpressstift ausgebildet ist, der an wenigstens einem Ende eine kegelförmige Anschrägung (18) aufweist.

5. Kontaktelement nach einem der vorstehenden Ansprüche, dadurch gekennzeichnet, dass die Bohrungstiefe der Bohrung (7) im Massiv-Kontaktteil (1, 1') gleich oder geringfügig grösser als die Länge des Einpressstiftes (3) ist, dass der Einpressstift vollständig bis zum Grunde der Bohrung eingeschoben ist, und dass der über das Stiftende hinausragende, bzw. den kegelförmigen Stiftbereich überragende Teil des Massiv-Kontaktteiles als Prägerand (10) ausgebildet und an den Einpressstift angeprägt ist, wobei gleichzeitig das Blechmaterial des rohrförmigen Ansatzes (12) des Leiteranschlussteiles (2) mit verformt (geprägt) und zwischen Einpressstift (3) und geprägtem Massiv-Kontaktteil-Rand (10) eingeklemmt wird.

6. Kontaktelement nach einem der vorstehenden Ansprüche, dadurch gekennzeichnet, dass der Verbindungsbereich zwischen rohrförmigem Ansatz (12) und Leiteraufnahmebereich (11) mit einer Einprägung (Sicke) (20) versehen ist, in die beim Anprägen des Prägerandes (10) die Kante (21 ) des Prägerandes eingreift.

7. Kontaktelement nach einem der vorstehenden Ansprüche, dadurch gekennzeichnet, dass das Stift- oder Buchsenteil (1, 1') eine Ringnut (5) zur Aufnahme eines federelastischen Rastelementes (28) (Sperrkegel), sowie Anschlag- und Begrenzungsschultern (9) zur Halterung in einem Isoliergehäuse (29) aufweist.

8. Verfahren zur Herstellung eines als Bandware verarbeitungsfähigen Kontaktelementes, gekennzeichnet durch folgende Verfahrensschritte,
a) Ausstanzen des Leiteranschlussteiles (2) aus einem Blechband (27), wobei die einzelnen Kontaktteile an einem Verbindungsstreifen aneinanderhängend bleiben,
b) Formen des rohrförmigen Ansatzes (12) und des Leiteranschlussbereiches (11) durch einen Prägevorgang,
c) Einführen des rohrförmigen Ansatzes (12) in die Bohrung (7) des Massiv-Stift- bzw. -Buchsenteiles (1,1').
d) Einpressen des Einpressstiftes (3) in den Hohlraum (19) des rohrförmigen Ansatzes (12),
e) Anprägen des Prägerandes (10) an bzw. über den Einpressstift (3), und
f) Aufschnappen des federelastischen Rastelementes (28) in die Ringnut (5) des Stift- bzw. Buchsenteiles (1,1').

## Revendications

1. Elément de contact composé d'au moins deux parties assemblées mécaniquement et électriquement, pour des connexions électriques à fiches, en particulier élément-fiche ou élément-douille à sertir sur des conducteurs électriques, où il est prévu un élément de raccordement en tôle découpée, comportant un prolongement tubulaire (12) ouvert latéralement dans la zone de raccordement avec le conducteur (11), présentant sensiblement la forme d'un U, le prolongement tubulaire étant assemblé avec un élément-fiche (1 ) ou un élément-douille (1') en matériau massif, dans la partie de ce dernier, opposée à la partie destinée à la connexion, caractérisé en ce que l'élément de contact, fiche (1) ou douille (1'), comporte à son extrémité opposée à sa partie de connexion électrique, un alésage axial concentrique (7) dans lequel s'engage avec ajustement serré le prolongement tubulaire (12) de l'élément de raccordement (2) de conducteur et en ce que en vue de l'assemblage mécanique et électrique, un élément de serrage en forme de broche (3) est enfoncé dans le volume intérieur (19) du prolongement tubulaire.

2. Elément de contact selon la revendication 1, caractérisé en ce que:
- le prolongement tubulaire (12) de l'élément de raccordement (2) de conducteur est constitué d'un segment de tube pourvu d'une fente,
- avant l'engagement du prolongement tubulaire (12) dans l'alésage (7) de l'élément de contact massif, le diamètre extérieur dudit prolongement est plus grand que celui dudit alésage,
- le prolongement tubulaire (12) présente une certaine déformabilité de sorte que, lors de son engagement dans l'alésage de l'élément de contact massif, ledit prolongement tubulaire est comprimé et son diamètre se trouve diminué par un rapprochement des chants (16) de sa fente, la largeur de la fente pouvant en tant que de besoin tendre vers zéro et les chants (16) venir au contact l'un de l'autre.

3. Elément de contact selon l'une des revendications 1 et 2, caractérisé en ce que la zone avant du prolongement tubulaire est pourvue d'un biseau (17) d'introduction.

4. Elément de contact selon l'une des revendications 1 à 3, caractérisé en ce que l'élément de serrage en forme de broche (3) est une cheville-crampon dont au moins l'une des extrémités a une forme conique (18).

5. Elément de contact selon l'une des revendications 1 à 4, caractérisé en ce que:
- la profondeur de l'alésage (7) dans l'élément de contact (1), (1') est égale ou légèrement plus grande que la longueur de la cheville-crampon (3),
- la cheville-crampon est engagée à fond dans l'alésage (7),
- la partie de l'élément de contact massif, qui est saillante sur l'extrémité de la cheville-crampon, respectivement sur la zone conique, est constitué d'un bout matricé (10) appliqué sur la cheville-crampon, la tôle de prolongement tubulaire (12) de l'élément de raccordement de conducteur (2) étant déformée (matricée) simultanément et serrée entre la cheville-crampon (3) et le bout matricé (10) de l'élément de contact massif.

6. Elément de contact selon l'une des revendications 1 à 5, caractérisé en ce que la zone de jonction entre le prolongement tubulaire (12) et la zone de raccordement (11) avec le conducteur est pourvue d'une empreinte (moulure) (20) dans laquelle s'engage l'arête (21) du bout matricé (10) lors de la formation dudit bout matricé.

7. Elément de contact selon l'une des revendications 1 à 6, caractérisé en ce que l'élément-fiche (1 ) ou l'élément-douille (1') comporte une rainure annulaire (5), dans laquelle s'engage un élément de blocage (28) (cône de verrouillage), et, un épaulement (9) d'appui et de butée permettant le maintien du boîtier d'isolation.

8. Procédé de fabrication d'un élément de contact pouvant être travaillé en bande, caractérisé par les phases successives suivantes:
a) découpage d'un élément de raccordement (2) à partir d'une bande en tôle (27), les différents éléments de contact étant reliés par une bandelette porteuse.
b) formation par estampage du prolongement tubulaire (12) et de la zone de raccordement (11 ) avec le conducteur,
c) introduction du prolongement tubulaire (12) dans l'alésage (7) dans l'élément massif fiche (1 ) ou douille (1'),
d) enfoncement de la cheville-crampon (3) dans le volume intérieur (19) dans le prolongement tubulaire (12),
e) matriçage du bout (10) sur, respectivement au-dessus de la cheville-crampon (3),
f) encliquetage de l'élément de blocage (28) élastique dans la rainure annulaire (5) de l'élément-fiche (1) ou de l'élément-douille (1 ').

## Claims

1. Contact element consisting of at least two mechanically and electrically connected parts for electrical plug-type connections, especially a pin element or socket element for pinching onto electrical conductors, there being an essentially U-shaped conductor connecting part (2) which is stamped from sheet-metal material and is provided with a tubular extension (12), and which is open laterally in the conductor connection region (11) and is connected by means of its tubular extension (12) to a pin part or socket part (1, 1') made from a solid material at its end facing away from the plug-in side, characterised in that the pin part or socket part (1, 1') is provided, at its end facing away from the plug-in side, with an axial concentric bore (7), into which the tubular extension (12) of the conductor connecting part (2) is pushed with a close fit, and in that a pin-like clamping part (3) is pressed into the cavity (19) of the tubular extension (12) for electrical and mechanical connection.

2. Contact element according to Claim 1, characterised in that the tubular extension (12) of the conductor connecting part (2) is designed as a longitudinally slotted tube piece, in that the outside diameter of the extension (12), before it is inserted into the bore (7) of the solid contact part, is greater than the diameter of this bore, and in that the tube piece (12) itself has spring-elastic properties, so that, when the tube piece is inserted into the bore of the solid contact part, the tube piece is compressed, with its diameter being reduced and the slot edges (16) moving towards one another, if appropriate until the slot width approaches zero and the edges come up against one another.

3. Contact element according to Claim 1 or 2, characterised in that the front region of the tubular extension (12) is provided with an insertion bevel (17).

4. Contact element according to one of the preceding claims, characterised- in that the pin-like clamping part (3) is designed as a cylindrical press-in pin which has a conical bevel (18) at at least one end.

5. Contact element according to one of the preceding claims, characterised in that the bore depth of the bore (7) in the solid contact part (1, 1') is equal to or slightly greater than the length of the press-in pin (3), in that the press-in pin is pushed in completely up to the bottom of the bore, and in that the portion of the solid contact part which projects beyond the pin end or beyond the conical region of the pin is designed as a stamping edge (10) and is stamped onto the press-in pin, and at the same time the sheet-metal material of the tubular extension (12) of the conductor connecting part (2) is deformed (stamped) together with it and is gripped between the press-in pin (3) and the stamped edge (10) of the solid contact part.

6. Contact element according to one of the preceding claims, characterised in that the connecting region between the tubular extension (12) and the conductor-receiving region (11) is provided with an engraving (indentation) (20), into which the edge (21 ) of the stamping edge (10) engages when the latter is stamped down.

7. Contact element according to one of the preceding claims, characterised in that the pin part or socket part (1, 1') has an annular groove (5) for receiving a spring-elastic engaging element (28) (detent cone), and stop and limiting shoulders (9) for retention in an insulating housing (29).

8. Process for producing a contact element which can be processed as strip stock, characterised by the following process steps,
a) stamping the conductor connecting part (2) out of a sheet-metal strip (27), the individual contact parts remaining joined to one another at a connecting strip,
b) forming the tubular extension (12) on the conductor connecting region (11) by means of a stamping operation,
c) introducing the tubular extension (12) into the bore (7) in the solid pin or socket part (1, T),
d) pressing the press-in pin (3) into the cavity (19) of the tubular extension (12),
e) stamping the stamping edge (10) onto or over the press-in pin (3), and
f) snapping on the spring-elastic element (28) into the annular groove (5) of the pin part or socket part (1,1').
